# EUROPÄISCHE PATENTSCHRIFT

(11) **EP 0 940 347 B1**
(45) Veröffentlichungstag und Bekanntmachung des Hinweises auf die Patenterteilung: **23.04.2003**
(21) Anmeldenummer: 99103076.8
(22) Anmeldetag: 17.02.1999
(51) Int. Cl.: B65D 27/30

(54) **Kartontasche mit Originalitätsverschluss**
Carton bag having a tamper-evident closure
Sachet en carton ayant une fermeture inviolable

(30) Priorität: 06.03.1998 DE 19809466
(43) Veröffentlichungstag der Anmeldung: 08.09.1999
(73) Patentinhaber: Beiersdorf Aktiengesellschaft, 20245 Hamburg (DE)
(72) Erfinder: Kaden, Gert, 25469 Halstenbek (DE); Schultz, Günther, 22457 Hamburg (DE)

(56) Entgegenhaltungen:
- DE-C- 186 323
- DE-U- 8 910 164
- DE-U- 9 202 604
- FR-A- 488 693
- FR-A- 2 484 370
- GB-A- 145 758

## Beschreibung

Die Erfindung bezieht sich auf eine wiederverschließbare, mit einem Originalitätsverschluß versehene Kartontasche.

Bekannt ist eine wiederverschließbare Kartontasche, die sich aus einer Vorderseite und einer Rückseite zusammensetzt. An der Vorderseite sind zwei Laschen an den Seitenkanten angelenkt, die um 180° nach innen geklappt werden und mit der Rückseite verklebt werden. Da die Vorderseite und die Rückseite jeweils an ihrer Bodenkante, über eine Falzlinie miteinander verknüpft sind, ergibt sich eine nach oben offene Kartontasche, die zur Aufnahme von flachen Produkten, insbesondere Pflaster, geeignet ist. Um die Kartontasche zu verschließen, ist weiterhin an der oberen Kante eine weitere Lasche angelenkt, die sich trapezförmig nach oben verjüngt. An der Lasche ist schließlich mittig ein im wesentlichen rechteckig geformter Abschnitt vorhanden. Dieser wird in eine in der Rückwand entsprechend vorgesehene Ausstanzung gesteckt und bildet somit einen wiederholt zu öffnenden und zu verschließenden Verschluß. Allerdings beinhaltet der Verschluß keine Originalitätssicherung, so daß Manipulationen am Inhalt der Kartontasche möglich sind, ohne daß es zu registrieren wäre.

Dann ist aus der DE 296 06 678 eine wiederholt zu öffnende Klappblisterkarte bekannt, deren Vorder- und Rückseite über eine Falzlinie miteinander verknüpft sind.
Auf der Vorderseite ist des weiteren ein Koffer aufgeklebt der zur Aufnahme eines Produktes dient, beispielsweise eines Lippenpflegestiftes.
Der Verschluß der Klappblisterkarte erfolgt, indem auf der Vorder- bzw. Rückwand mehrere Klebepunkte aufgebracht sind, die aus einem druckempfindlichen Kleber bestehen.

Aufgabe der Erfindung war es, eine wiederverschließbare Kartontasche zur Verfügung zu stellen, die einen Originalitätsverschluß aufweist, d.h., einen Verschluß, der beim erstmaligen Öffnen irreversibel zerstört wird und der dennoch das geforderte Wiederverschließen ermöglicht.

Gelöst wird diese Aufgabe durch eine Kartontasche, wie sie im Hautanspruch niederlegt ist. Die Unteransprüche betreffen vorteilhafte Weiterbildungen der Kartontasche und zwei Ausführungsformen. Schließlich umfaßt der Erfindungsgedanke auch die Stanzzuschnitte der beiden Ausführungsformen, die der Herstellung der Kartontasche zugrunde liegen.

Demgemäß betrifft die Erfindung eine Kartontasche aus einer Vorderwand und einer Rückwand, die über die Falzlinie miteinander verbunden sind und die aufeinanderliegend verklebt sind, wobei an der oberen Kante der Vorderwand eine Lasche über eine Falzlinie angelenkt ist. In der Rückwand ist ein Ausschnitt vorhanden, in den die Lasche eingeführt werden kann.
Dann ist an der Lasche über eine Sollbruchlinie ein Lappen angelenkt, der beim erstmaligen Herausziehen der Lasche aus dem Ausschnitt mit dem Ausschnitt verhakt und abgetrennt wird, wobei an dem Lappen zwei Abschnitte abgeteilt sind und der Lappen mittig erhaben ausgeführt ist.

In einer bevorzugten Ausführungsform sind die Vorderwand und die Rückwand an jeweils der unteren Kante über eine Falzlinie miteinander verbunden.

Vorteilhafterweise sind an der Vorderwand oder an der Rückwand an den seitlichen Kanten jeweils ein Lappen über eine Falzlinie angelenkt, die um 180° nach innen geklappt werden und über die die Verklebung der Vorderwand und der Rückwand erfolgt.

In einer alternativen Ausführungsform sind die Vorderwand und die Rückwand an jeweils einer seitlichen Kante über eine Falzlinie miteinander verbunden.

In einer weiterhin bevorzugten Ausführungsform ist an der seitlichen Kante der Vorderwand oder der Rückwand, die der seitlichen Kante gegenüberliegt, an der die Vorderwand und die Rückwand verbunden sind. ein Lappen angelenkt ist, der um 180° nach innen geklappt wird und über den die Verklebung der Vorderwand und der Rückwand erfolgt.

Dann hat es sich als vorteilhaft erwiesen, wenn in der Vorderwand und in der Rückwand im Bereich der unteren Kante Ausstanzungen vorhanden sind, die im wesentlichen kongruent sind.

In einer weiterhin bevorzugen Ausführungsform verjüngt sich die Lasche ausgehend von der Falzlinie trapezförmig bis zur Sollbruchlinie, und der Lappen weist an der Sollbruchlinie eine größere Breite als die Lasche auf.

Vorzugsweise ist an der Lasche eine Rillinie vorhanden, die parallel zur Sollbruchlinie ausgerichtet ist.

Eine Lasche, bei der der Lappen mittig erhaben ausgeführt ist, erreicht man durch eine Unterfütterung des zu erhöhenden Bereichs insbesondere mit einem harten Karton oder Kunststoff während des Stanzvorganges der Lasche samt Lappen.

Weiter vorzugsweise ist der Ausschnitt in der Rückwand mittig halbmondförmig erweitert.

Insbesondere durch die unterschiedliche Höhe von Lasche und Lappen erzielt man beim Einstecken und Verschließen eine Verhakung des Lappens mit der Ausstanzung. Ein Öffnen der erfindungsgemäßen Kartontasche ist nur möglich bei Abtrennung der Perforation an der Lasche.
Ein leichtes Wiederverschließen kann durch den verbleibenden Rest der Lasche erfolgen. Dieses Verschließen wird durch die Ausstanzung an der Rückseitenfläche der Kartontasche erreicht.

Schließlich werden vom Erfindungsgedanken auch zwei Stanzzuschnitte umfaßt, nach denen zwei besonders vorteilhafte Ausführungsformen der erfindungsgemäßen Kartontasche gefertigt werden können.

So beinhaltet der erste Stanzzuschnitt eine Kartontasche, die aus einer Vorderwand und einer Rückwand besteht, die an jeweils der unteren Kante über eine Falzlinie miteinander verbunden sind, wobei
i) an der Vorderwand an den seitlichen Kanten jeweils ein Lappen über eine Falzlinie angelenkt ist,
ii) an der oberen Kante über eine Falzlinie eine Lasche angelenkt ist,
iii) gegebenenfalls im Bereich der unteren Kante eine Ausstanzung vorhanden ist, wobei
iv) in der Rückwand ein Ausschnitt vorhanden ist, in den die Lasche eingeführt werden kann und der gegebenenfalls mittig halbmondförmig erweitert ist, wobei
v) an der Lasche über eine Sollbruchlinie ein Lappen angelenkt ist,
vi) an dem Lappen zwei Abschnitte abgeteilt sind
vii) der mittige Bereich des Lappens gegenüber den anliegenden Abschnitten erhöht ist.

Der zweite Stanzzuschnitt betrifft eine Kartontasche, die aus einer Vorderwand und einer Rückwand besteht, die an jeweils einer seitlichen Kante über eine Falzlinie miteinander verbunden sind, wobei
i) an der Vorderwand an der anderen seitlichen Kante ein Lappen über eine Falzlinie angelenkt ist,
ii) an der oberen Kante über eine Falzlinie eine Lasche angelenkt ist,
iii) gegebenenfalls im Bereich der unteren Kante eine Ausstanzung vorhanden ist, wobei
iv) in der Rückwand ein Ausschnitt vorhanden ist, in den die Lasche eingeführt werden kann und der gegebenenfalls mittig halbmondförmig erweitert ist, wobei
v) an der Lasche über eine Sollbruchlinie ein Lappen angelenkt ist,
vi) an dem Lappen zwei Abschnitte abgeteilt sind
vii) der mittige Bereich des Lappens gegenüber den anliegenden Abschnitten erhöht ist.

Im folgenden soll die erfindungsgemäße Kartontasche in vorteilhaften Ausführungsformen näher dargestellt werden anhand von mehreren Figuren, ohne damit die Erfindung unnötig einschränken zu wollen.

Es zeigen
- die Figur 1: den Stanzzuschnitt einer Kartontasche, bei der die Vorderwand und die Rückwand an jeweils der unteren Kante miteinander verbunden sind,
- die Figur 2: den Stanzzuschnitt der Kartontasche nach Figur 1, wobei in der Vorderwand und der Rückwand zusätzlich Ausstanzungen vorhanden sind,
- die Figur 3: den Stanzzuschnitt einer Kartontasche, bei der die Vorderwand und die Rückwand an jeweils einer seitlichen Kante miteinander verbunden sind,
- die Figur 4: die Lasche mit der erhaben ausgeführten Lappen.

Die Figur 1 zeigt den Stanzzuschnitt 1 einer Kartontasche, die von einer rechteckig geformten Vorderwand 11 und einer im wesentlichen rechteckig geformten Rückwand 21 gebildet wird, wobei Vorderwand 11 und Rückwand 21 an jeweils der unteren Kante über eine Falzlinie 111 miteinander verbunden sind.

An der Vorderseite 11 sind an den seitlichen Kanten jeweils ein Lappen 12, 13 über eine Falzlinie 112, 113 angelenkt. Die Lappen 12,13 erstrecken sich über die gesamte Länge der Vorderwand 11 und verjüngen sich leicht trapezförmig nach außen hin.

Zur Konfektionierung der Kartontasche werden die Lappen 12, 13 um 180° nach innen geklappt und mit einem Klebstoffauftrag versehen. Auf diesen Klebstoffauftrag wird die Rückwand 21 gedrückt, so daß sich eine auf drei Seiten geschlossene Kartontasche ergibt.

An der oberen Kante der Vorderwand 11 ist über eine Falzlinie 114 eine Lasche 31 angelenkt. Die Lasche 31, die sich aus zwei Teilstücken 32, 33 zusammensetzt, die ihrerseits durch eine Rillinie 321 getrennt sind, wobei die Rillinie parallel zur Falzlinie 114 ausgerichtet ist, verjüngt sich trapezförmig nach außen bis zur Sollbruchlinie 331, mit Hilfe derer ein Lappen 34 an der Lasche 31 angelenkt ist.
Der Lappen 34 ist weitgehend rechteckig aufgeführt, lediglich die äußere Längskante ist kreisabschnittsförmig nach außen erweitert. An dem Lappen 34 sind zwei Abschnitte 35, 36 über Falzlinien 341, 342 abgeteilt, die eine Verlängerung der seitlichen Kanten der Lasche 31 darstellen. Diese Falzlinien 341, 342 entstehen durch die Unterfütterung des Lappens 34 im mittleren Bereich des Lappens 34.

An der Rückwand 21 ist die obere Kante 22 bogenförmig nach innen gezogen, um bei fertig konfektionierter Kartontasche den Zugang zum Inhalt zu erleichtern.

Weiterhin wird somit verhindert, daß zu starke Rückstellkräfte im Bereich der Lasche 31 auftreten, wenn diese in den Ausschnitt 41 gesteckt wird.

Im Bereich der oberen Kante 22 ist der Ausschnitt 41 vorhanden, der mittig eine halbmondförmige Erweiterung 42 aufweist.

Der Ausschnitt 41 ist zum Rand hin leicht abgewinkelt, was das erstmalige Verschließen der Kartontasche erleichtert, in dem der Lappen 34 in den Ausschnitt 41 eingesteckt wird und mit den Abschnitten 35, 36 dort verhakt.

Eine Öffnung der Kartontasche ist dann nur möglich, wenn der Lappen 34 durch Auftrennung der Sollbruchlinie 331 von der Lasche 31 getrennt wird.

In der Figur 2 ist der Stanzzuschnitt 1 für eine Kartontasche gemäß Figur 1 dargestellt. In der Vorderwand 11 und in der Rückwand 21 sind lediglich im Bereich der unteren Kanten zwei Bereiche 51, 52 abgetrennt, die mittig Ausstanzungen 53, 54 aufweisen, und zwar in Form einer Schlitz- und/oder Rundlochung.
Die an der Vorderwand 11 angelenkten Lappen 12, 13 weisen eine Länge auf, die um die Breite des Abschnitts 51 verringert ist. Die Ausstanzungen 53, 54 sind weitgehend kongruent.
Weiterhin sind die Abschnitte 51, 52 über Falzlinien 55, 56 von der übrigen Vorderwand 11 bzw. Rückwand 21 abgetrennt.
Bei der fertig konfektionierten Kartontasche werden die Bereiche 51. 52 miteinander verklebt und bilden somit einen Aufhänger, mit Hilfe dessen die Kartontasche vorteilhaft in den bekannten Verkaufsregalen dargeboten werden kann.

In der Figur 3 ist eine zweite Ausführungsform eines Stanzzuschnitts 1 für eine Kartontasche gezeigt. Die Vorderwand 11 und die Rückwand 21 sind hierbei an jeweils einer seitlichen Kante über eine Falzlinie 115 miteinander verbunden. Demgegenüber ist an der gegenüberliegenden seitlichen Kante der Vorderwand 11 ein einziger Lappen 12 angelenkt.

Zur Konfektionierung der Kartontasche wird dieser Lappen 12 um 180° nach innen geklappt und mit einem Klebstoffauftrag versehen, auf den die Rückwand 21 gedrückt wird.

Die weiteren Merkmale der Stanzzuschnitte 1 entsprechen derjenigen, wie sie bereits zu Figur 1 und Figur 2 erläutert worden sind.

An der Vorderwand 11 sind die Lasche 31 angelenkt und der Bereich 51 abgetrennt.

Durch die Art der Verknüpfung von Vorderwand 11 und Rückwand 21 ist die Rückwand 21 gegenüber Rückwand 21 aus Figur 2 lediglich um 180° gedreht ausgerichtet; ansonsten sind beide identisch.

In der Figur 4 ist nochmals das Teilstück 33 der Lasche 31 gezeigt, an das über die Sollbruchlinie 331 der Lappen 34 angelenkt ist. An dem Lappen 34 sind zwei Abschnitte 35, 36 über Falzlinien 341, 342 abgeteilt, die eine Verlängerung der seitlichen Kanten der Lasche 31 darstellen.
Durch die Unterfütterung des mittigen Abschnitts des Lappens 34, zum Beispiel durch Unterlegen eines harten Kartons oder Kunststoffs, während des Stanzvorganges, wird der mittige Bereich des Lappens 34 gegenüber den umliegenden Abschnitten 35, 36 und des Teilstücks 33 erhöht. Die Falzlinien 341, 342 bilden den Abschluß für die Unterfütterung im mittleren Bereich des Lappens 34.
Diese Verformung unterstützt einerseits die Führungsfunktion der Lasche 31 beim Verschließen, andererseits macht sie den Originalitätsverschluß sicherer, weil sich die seitlichen Enden 37, 38 des Lappens 34 hinter die bevorzugt halbmondförmige Erweiterung 42 des Ausschnitts 41 verhaken, denn die Abschnitte 35, 36 liegen durch die Verformung leicht unterhalb des Niveaus des mittigen Bereichs des Lappens 34. Dadurch ergibt sich, daß die Abschnitte 35, 36 etwas schräg nach unten stehen.

## Patentansprüche

1. Kartontasche aus einer Vorderwand (11) und einer Rückwand (21), die über eine Falzlinie (111, 115) miteinander verbunden sind und die aufeinanderliegend verklebt sind, wobei an der oberen Kante der Vorderwand (11) eine Lasche (31) über eine Falzlinie (114) angelenkt ist, in der Rückwand (21) ein Ausschnitt (41) vorhanden ist, in den die Lasche (31) eingeführt werden kann, **dadurch gekennzeichnet, dass** an der Lasche (31) über eine Sollbruchlinie (331) ein Lappen (34) angelenkt ist, der beim erstmaligen Herausziehen der Lasche (31) aus dem Ausschnitt (41) mit dem Ausschnitt (41) verhakt und abgetrennt wird, wobei an dem Lappen (34) zwei Abschnitte (35, 36) über Falzlinien (341, 342) abgeteilt sind und der mittige Bereich des Lappens (34) gegenüber den umliegenden Abschnitten (35, 36) und des Teilstücks (33) erhöht ist.

2. Kartontasche nach Anspruch 1, **dadurch gekennzeichnet, daß** die Vorderwand (11) und die Rückwand (21) an jeweils der unteren Kante über eine Falzlinie (111) miteinander verbunden sind.

3. Kartontasche nach den Ansprüchen 1 und 2, **dadurch gekennzeichnet, daß** an der Vorderwand (11) oder an der Rückwand (21) an den seitlichen Kanten jeweils ein Lappen (12, 13) über eine Falzlinie (112, 113) angelenkt sind, die um 180° nach innen geklappt werden und über die die Verklebung der Vorderwand (11) und der Rückwand (21) erfolgt.

4. Kartontasche nach Anspruch 1, **dadurch gekennzeichnet, daß** die Vorderwand (11) und die Rückwand (21) an jeweils einer seitlichen Kante über eine Falzlinie (115) miteinander verbunden sind.

5. Kartontasche nach den Ansprüchen 1 und 4, **dadurch gekennzeichnet, daß** an der seitlichen Kante der Vorderwand (11) oder der Rückwand (21), die der seitlichen Kante gegenüberliegt, an der die Vorderwand (11) und die Rückwand (21) verbunden sind, ein Lappen (12) angelenkt ist, der um 180° nach innen geklappt wird und über den die Verklebung der Vorderwand (11) und der Rückwand (21) erfolgt.

6. Kartontasche nach den Ansprüchen 1 bis 5, **dadurch gekennzeichnet, daß** in der Vorderwand (11) und in der Rückwand (21) im Bereich der unteren Kante Ausstanzungen (53, 54) vorhanden sind, die im wesentlichen kongruent sind.

7. Kartontasche nach den Ansprüchen 1 bis 6, **dadurch gekennzeichnet, daß** sich die Lasche (31) ausgehend von der Falzlinie (114) trapezförmig bis zur Sollbruchlinie (331) verjüngt und der Lappen (34) an der Sollbruchlinie (331) eine größere Breite als die Lasche (31) aufweist.

8. Kartontasche nach den Ansprüchen 1 bis 7, **dadurch gekennzeichnet, daß** an der Lasche (31) eine Rillinie (321) vorhanden ist, die parallel zur Sollbruchlinie (331) ausgerichtet ist.

9. Kartontasche nach den Ansprüchen 1 bis 8, **dadurch gekennzeichnet, daß** der Ausschnitt (41) in der Rückwand (21) mittig halbmondförmig erweitert ist.

10. Stanzzuschnitt (1) für eine Kartontasche, die aus einer Vorderwand (11) und einer Rückwand (21) besteht, die an jeweils der unteren Kante über eine Falzlinie (111) miteinander verbunden sind, wobei an der Vorderwand (11) an den seitlichen Kanten jeweils ein Lappen (12, 13) über eine Falzlinie (112, 113) angelenkt sind, an der oberen Kante über eine Falzlinie (114) eine Lasche (31) angelenkt ist, gegebenenfalls im Bereich der unteren Kante eine Ausstanzung (53) vorhanden ist, wobei in der Rückwand (21) ein Ausschnitt (41) vorhanden ist, in den die Lasche (31) eingeführt werden kann und der gegebenenfalls mittig halbmondförmig erweitert ist,
**dadurch gekennzeichnet, dass** an der Lasche (31) über eine Sollbruchlinie (331) ein Lappen (34) angelenkt ist, wobei an dem Lappen (34) zwei Abschnitte (35, 36) über Falzlinien (341, 342) abgeteilt sind und der mittige Bereich des Lappens (34) gegenüber den umliegenden Abschnitten (35, 36) und des Teilstücks (33) erhöht ist.

11. Stanzzuschnitt für eine Kartontasche, die aus einer Vorderwand (11) und einer Rückwand (21) besteht, die an jeweils einer seitlichen Kante über eine Falzlinie (115) miteinander verbunden sind, wobei an der Vorderwand (11) an der anderen seitlichen Kante ein Lappen (12) über eine Falzlinie (112) angelenkt ist, an der oberen Kante über eine Falzlinie (114) eine Lasche (31) angelenkt ist, gegebenenfalls im Bereich der unteren Kante eine Ausstanzung (53) vorhanden ist, wobei in der Rückwand (21) ein Ausschnitt (41) vorhanden ist, in den die Lasche (31) eingeführt werden kann und der gegebenenfalls mittig halbmondförmig erweitert ist, **dadurch gekennzeichnet, dass** an der Lasche (31) über eine Sollbruchlinie (331) ein Lappen (34) angelenkt ist, wobei an dem Lappen (34) zwei Abschnitte (35, 36) über Falzlinien (341, 342) abgeteilt sind und der mittige Bereich des Lappens (34) gegenüber den umliegenden Abschnitten (35, 36) und des Teilstücks (33) erhöht ist.

## Claims

1. Cardboard pocket pack comprising a front wall (11) and a rear wall (21) which are connected to one another via a folding line (111, 115) and which are adhesively bonded as they lie one upon the other, it being the case that a flap (31) is articulated on the top edge of the front wall (11) via a folding line (114), and provided in the rear wall (21) is a cutout (41) into which the flap (31) can be introduced, **characterized in that** articulated on the flap (31), via a predetermined tearing line (331), is a tab (34) which, when the flap (31) is drawn out of the cutout (41) for the first time, interlocks with the cutout (41) and is severed, two sections (35, 36) on the tab (34) being divided off via folding lines (341, 342), and the central region of the tab (34) being raised in relation to the surrounding sections (35, 36) and of [sic] the segment (33).

2. Cardboard pocket pack according to Claim 1, **characterized in that** the front wall (11) and the rear wall (21) are connected to one another via a folding line (111) at the bottom edge in each case.

3. Cardboard pocket pack according to Claims 1 and 2, **characterized in that** in each case one tab (12, 13) are [sic] articulated on the lateral edges of the front wall (11) or of the rear wall (21) via a folding line (112, 113), and said tabs are swung inwards through 180° and used to bond the front wall (11) and the rear wall (21) adhesively.

4. Cardboard pocket pack according to Claim 1, **characterized in that** the front wall (11) and the rear wall (21) are connected to one another via a folding line (115) at a lateral edge in each case.

5. Cardboard pocket pack according to Claims 1 and 4, **characterized in that** a tab (12) is articulated on that lateral edge of the front wall (11) or of the rear wall (21) which is located opposite the lateral edge at which the front wall (11) and the rear wall (21) are connected, and said tab is swung inwards through 180° and used to bond the front wall (11) and the rear wall (21) adhesively.

6. Cardboard pocket pack according to Claims 1 to 5, **characterized in that** punched-out clearances (53, 54) are provided in the region of the bottom edge of the front wall (11) and of the rear wall (21) and are essentially congruent.

7. Cardboard pocket pack according to Claims 1 to 6, **characterized in that** the flap (31) tapers trapezoidally from the folding line (114) to the predetermined tearing line (331) and the tab (34) has a greater width at the predetermined tearing line (331) than the flap (31).

8. Cardboard pocket pack according to Claims 1 to 7, **characterized in that** a grooved line (321) is provided on the flap (31) and is aligned parallel to the predetermined tearing line (331).

9. Cardboard pocket pack according to Claims 1 to 8, **characterized in that** the cutout (41) in the rear wall (21) is widened centrally in the form of a half-moon.

10. Punched blank (1) for a cardboard pocket pack which comprises a front wall (11) and a rear wall (21) which are connected to one another via a folding line (111) at the bottom edge in each case, it being the case that in each case one tab (12, 13) are [sic] articulated on the lateral edges of the front wall (11) via a folding line (112, 113), a flap (31) is articulated on the top edge via a folding line (114), a punched-out clearance (53) is provided, if appropriate, in the region of the bottom edge, and it being the case that provided in the rear wall (21) is a cutout (41) into which the flap (31) can be introduced and which is widened, if appropriate, centrally in the form of a half-moon, **characterized in that** a tab (34) is articulated, via a predetermined tearing line (331), on the flap (31), two sections (35, 36) on the tab (34) being divided off via folding lines (341, 342), and the central region of the tab (34) being raised in relation to the surrounding sections (35, 36) and of [sic] the segment (33).

11. Punched blank for a cardboard pocket pack which comprises a front wall (11) and a rear wall (21) which are connected to one another via a folding line (115) at a lateral edge in each case, it being the case that a tab (12) is articulated on the other lateral edge of the front wall (11) via a folding line (112), a flap (31) is articulated on the top edge via a folding line (114), a punched-out clearance (53) is provided, if appropriate, in the region of the bottom edge, and it being the case that provided in the rear wall (21) is a cutout (41) into which the flap (31) can be introduced and which is widened, if appropriate, centrally in the form of a half-moon, **characterized in that** a tab (34) is articulated, via a predetermined tearing line (331), on the flap (31), two sections (35, 36) on the tab (34) being divided off via folding lines (341, 342), and the central region of the tab (34) being raised in relation to the surrounding sections (35, 36) and of [sic] the segment (33).

## Revendications

1. Pochette en carton constituée d'une paroi avant (11) et d'une paroi arrière (21) qui sont reliées l'une à l'autre par l'intermédiaire d'une ligne de pliage (111, 115) et qui sont collées l'une sur l'autre, une patte (31) étant articulée sur le bord supérieur de la paroi avant (11) par l'intermédiaire d'une ligne de pliage (114), une découpe (41) dans laquelle la patte (31) peut être insérée étant prévue sur la paroi arrière (21), **caractérisée en ce qu'**une languette (34) est articulée sur la patte (31) par l'intermédiaire d'une ligne destinée à la rupture (331), s'accroche à la découpe (41) et en est séparée lors de la première extraction de la patte (31) hors de la découpe (41), deux zones (35, 36) étant séparées de la languette (34) par l'intermédiaire de lignes de pliage (341, 342), et la partie centrale de la languette (34) étant relevée par rapport aux zones (35, 36) et à la pièce partielle (33) qui l'entourent.

2. Pochette en carton selon la revendication 1, **caractérisée en ce que** la paroi avant (11) et la paroi arrière (21) sont reliées l'une à l'autre par l'intermédiaire d'une ligne de pliage (111) chacune sur leur bord inférieur.

3. Pochette en carton selon les revendications 1 et 2, **caractérisée en ce que** des languettes (12, 13) respectives qui sont rabattues vers l'intérieur sur 180° et par l'intermédiaire desquelles s'effectue le collage de la paroi avant (11) sur la paroi arrière (21) sont articulées par l'intermédiaire de lignes de pliage (112, 113) respectives sur les côtés latéraux de la paroi avant (11) ou de la paroi arrière (21).

4. Pochette en carton selon la revendication 1, **caractérisée en ce que** la paroi avant (11) et la paroi arrière (21) sont reliées l'une à l'autre par l'intermédiaire d'une ligne de pliage (115) chacune par un bord latéral.

5. Pochette en carton selon les revendications 1 et 4, **caractérisée en ce qu'**une languette (12) qui est rabattue vers l'intérieur sur 180° et par l'intermédiaire de laquelle s'effectue le collage de la paroi avant (11) et de la paroi arrière (21) est articulée sur le bord latéral de la paroi avant (11) ou de la paroi arrière (21) qui est situé face au bord latéral sur lequel la paroi avant (11) et la paroi arrière (21) sont reliées.

6. Pochette en carton selon les revendications 1 à 5, **caractérisée en ce que** des découpes estampées (53, 54) essentiellement congruentes sont prévues dans la zone du bord inférieur de la paroi avant (11) et de la paroi arrière (21).

7. Pochette en carton selon les revendications 1 à 6, **caractérisée en ce que** partant de la ligne de pliage (114), la patte (31) se rétrécit en forme de trapèze jusqu'à la ligne destinée à la rupture (331), et **en ce que** la languette (34) présente sur la ligne destinée à la rupture (331) une plus grande largeur que la patte (31).

8. Pochette en carton selon les revendications 1 à 7, **caractérisée en ce qu'**une ligne en rainure (321) qui est orientée parallèlement à la ligne destinée à la rupture (331) est prévue sur la patte (31).

9. Pochette en carton selon les revendications 1 à 8, **caractérisée en ce que** la découpe (41) ménagée dans la paroi arrière (21) s'élargit en son milieu en forme de demi-lune.

10. Flan estampé (1) pour une pochette en carton qui est constituée d'une paroi avant (11) et d'une paroi arrière (21) qui sont reliées l'une à l'autre par l'intermédiaire d'une ligne de pliage (111), chacune sur leur bord inférieur, des languettes respectives (12, 13) étant articulées sur les bords latéraux de la paroi avant (11) par l'intermédiaire d'une ligne de pliage (112, 113), une languette (31) étant articulée sur le bord supérieur par l'intermédiaire d'une ligne de pliage (114), une découpe estampée (53) étant éventuellement prévue dans la région du bord inférieur, une découpe (41) dans laquelle la patte (31) peut être insérée et qui est éventuellement agrandie en son milieu en forme de demi-lune étant prévue dans la paroi arrière (21),
**caractérisé en ce qu'**une languette (34) est articulée sur la patte (31) par l'intermédiaire d'une ligne destinée à la rupture (331), deux zones (35, 36) étant séparées de la languette (34) par l'intermédiaire de deux lignes de pliage (341, 342), la partie centrale de la languette (34) étant relevée par rapport aux parties (35, 36) et à la pièce partielle (33) qui l'entourent.

11. Flan estampé pour une pochette en carton, qui est constituée d'une paroi avant (11) et d'une paroi arrière (21) qui sont reliées l'une à l'autre par l'intermédiaire d'une ligne de pliage (115), chacune sur un bord latéral, une languette (12) étant articulée sur l'autre bord latéral de la paroi avant (11) par l'intermédiaire d'une ligne de pliage (112), une patte (31) étant articulée sur le bord supérieur par l'intermédiaire d'une ligne de pliage (114), une découpe estampée (53) étant éventuellement prévue dans la région du bord inférieur, une découpe (41) dans laquelle la patte (31) peut être insérée et qui est éventuellement agrandie en son milieu en forme de demi-lune étant prévue dans la paroi arrière (21), **caractérisé en ce qu'**une languette (34) est articulée sur la patte (31) par l'intermédiaire d'une ligne destinée à la rupture (331), deux zones (35, 36) étant séparées de la languette (34) par l'intermédiaire de lignes de pliage (341, 342), la partie centrale de la languette (34) étant relevée par rapport aux zones (35, 36) et à la pièce partielle (33) qui l'entourent.
